# EUROPÄISCHE PATENTSCHRIFT

(11) **EP 0 578 247 B1**
(45) Veröffentlichungstag und Bekanntmachung des Hinweises auf die Patenterteilung: **18.02.1998**
(21) Anmeldenummer: 93110953.2
(22) Anmeldetag: 08.07.1993
(51) Int. Cl.: A45C 7/00, A45C 9/00

(54) **Mehrzweck-Behälter**
Multi-purpose container
Récipient à usage multiple

(30) Priorität: 10.07.1992 DE 9209297 U
(43) Veröffentlichungstag der Anmeldung: 12.01.1994
(73) Patentinhaber: Beger, Udo, D-84032 Landshut (DE)
(72) Erfinder: Beger, Udo, D-84032 Landshut (DE)
(74) Vertreter: Grünecker, Kinkeldey, Stockmair & Schwanhäusser Anwaltssozietät

(56) Entgegenhaltungen:
- EP-A- 0 108 839
- DE-C- 273 619
- DE-U- 8 703 650
- FR-A- 2 044 273
- GB-A- 2 220 407
- US-A- 3 097 782
- US-A- 4 794 029
- US-A- 4 991 978

## Beschreibung

Die vorliegende Erfindung betrifft einen sackartigen Behälter nach dem Oberbegriff des Anspruches 1.

Es sind Behälter bekannt, die beispielsweise zur Aufnahme von Kleinkindutensilien, wie Windein, Fläschchen, Puder od.dgl. dienen. Beim Wickelvorgang wird jedoch in der Regel eine Unterlage für das Kleinkind benötigt, die dann zusätzlich mit dem Behälter mitgeführt werden muß.

Aus der US-A- 3 097 782 ist ein Behälter bekannt, der als Picknicktasche ausgebildet ist, und für das Picknick in eine geschlossene ebene Fläche ausgeklappt werden kann. In den Seitenwänden des im wesentlichen quadratischen Behälters sind für das Picknick Teller und Besteck untergebracht.

Nachteilig bei diesem Picknick-Korb ist, daß er an seiner Oberseite nicht verschließbar ist, so daß einerseits von oben Einsicht in die Tasche genommen werden kann, und andererseits die Tasche gegenüber eindringendem Schmutz und Regen nicht geschützt ist.

Aus der DE-U- 87 03 650 ist ein Behälter der im Oberbegriff des Anspruchs 1 definierten Art in Form einer Picknickdecke bekannt, die als Sack ausgebildet ist, und an ihrem äußeren kreisförmigen Umfang mit Schlaufen versehen ist, durch die ein Band oder eine Kordel verläuft, wobei durch Ziehen an den beiden Enden der Kordel der sackförmige Behälter geschlossen werden kann. Die Schlaufenanordnung beim bekannten Behälter bewirkt jedoch, daß die Faltungen zum Zusammenziehen der oberen Öffnung gleich groß ausgebildet werden, so daß sich um die Öffnung ein Wulst bildet, der sich einerseits schlecht zum vollständigen Schließen zusammenziehen kann und der andererseits zum Aufspringen neigt, insbesondere dann, wenn die Seitenwände gepolstert sind.

Aus der GB-A-2220407 ist ein Behälter bekannt, der zum Aufbewahren von Babyutensilien dient und gleichzeitig als Wickelunterlage verwendet werden kann. Der Behälter ist würfelförmig ausgebildet, wobei an einem quadratischen Boden quadratische Seitenwände und an einer dieser Seitenwände ein quadratischer Deckel über Faltlinien angeformt sind. Ein derart ausgestalteter Behälter kann zwar im wesentlichen vollständig verschlossen werden, hat jedoch nur eine begrenzte Liegefläche und ist sperrig im Transport.

Der vorliegenden Erfindung liegt deshalb die Aufgabe zugrunde, einen sackartigen Behälter zu schaffen, der sowohl zum Transport von Gegenständen im Behälterinneren als auch als Unterlage, insbesondere als Wickelunterlage für Kleinkinder, dienen kann, und der beim Zusammenziehen der Kordel oder des Bandes Leicht und vollständig verschließbar ist.

Die Aufgabe wird durch die im Anspruch 1 angegebenen Merkmale gelöst.

Durch die erfindungsgemäße Anordnung der Schlaufen wird erreicht, daß sich die von den Schlaufen beim Zusammenziehen gebildeten Faltenkanten in Radialrichtung gestaffelt anordnen, so daR direkt um die innere, zusammengezogene Öffnung nur Platz für diejenigen Faltkanten der Behälterseitenwände benötigt wird, die durch die kürzer über den Rand reichenden Schlaufen geformt werden, während die anderen Faltkanten, die durch die weiter über den Rand reichenden Schlaufen gebildet werden, radial gesehen weiter außen liegen. Wenn sich die kürzeren und längeren Schlaufen z.B. in einem Verhältnis von 1:1 abwechseln, wird radial innen nur Platz für die Hälfte der Falten benötigt, wodurch sich der Behälter wesentlich besser zusammenziehen läßt.

Weiterhin wird erfindungsgemäß der Behälterboden mit einer Verstärkungseinlage versehen und die Seitenwände in einem Außenbereich und einen zwischen dem Außenbereich und dem Behälterboden angeordneten Zwischenbereich aufgeteilt Dadurch wird einerseits eine glatte und stets definierte Unterlage zum Wickeln für das Kleinkind vorgesehen, und andererseits definierte Bereiche für die Aufnahme von Utensilien einerseits als auch zum Verschließen des Behälters andererseits geschaffen.

Die Dimension, beispielsweise Durchmesser des Behälterbodens bzw. Durchmesser des aufgeklappten Behälters können an den jeweiligen Verwendungszweck angepaßt werden. So kann die Größe beispielsweise für den Gebrauch als Unterlage beim Baden, am Strand etc. für erwachsene Personen entsprechend gewählt werden.

Um eine entsprechend flächenhafte Unterlage zu erreichen, weisen die Behälterseitenwände vorteilhafterweise eine kontinuierliche Ringform auf, so daß beim Aufklappen des Behälters sich zwangsläufig eine entsprechend ununterbrochene flächenhafte Unterlage ergibt.

Nicht nur für den Gebrauch des Behälters als Krabbel- oder Wickeldecke für Babys und Kleinkinder, sondern auch für ein bequemes Sitzen auf dem aufgeklappten Behälter beispielsweise bei hartem Untergrund, weist der Behälterboden eine nach innen gerichtete Polsterung auf.

Vorteilhafterweise kann der Zwischenbereich eine Polsterung aufweisen, die ebenfalls gegen Schläge von außen das im Behälter befindliche Gut schützen kann und die andererseits den Polsterbereich des Bodenbereichs vergrößert, beispielsweise für die Kopfauflage des Kleinkindes.

Zur Lagesicherung von Gegenständen im Behälter sind vorzugsweise im Zwischenbereich bzw. in den Seitenwänden Schlaufenbereiche vorgesehen, so daß zwischen den Schlaufenbereich und den Behälterseitenwänden ein Gegenstand aufgenommen werden kann, beispielsweise eine Babyflasche, die dann in ihrer Lage gesichert ist.

Vorteilhafterweise werden die Schlaufenbereiche aus Bändern gebildet, die in Abständen der Verbindungseinrichtung mit den Zwischenbereichen verbindbar sind bzw. verbunden sind. Diese Verbindungseinrichtungen können verschiedener Art sein, sie können lösbar sein beispielsweise durch Klettverbindungen und/oder Druckknopfverbindungen und/oder Reißverschlüsse, oder können auch als feste Verbindungseinrichtungen ausgestaltet sein, beispielsweise als ortsfeste Nähte, so daß die Schlaufen fest mit dem zugehörigen Seitenwandbereich verbunden ist.

Weiterhin sind vorzugsweise insbesondere bei runder oder vieleckiger Ausbildung des Behälters bzw. der Seitenwände zwei einander gegenüberliegende Schlaufenbereiche vorgesehen, zwichen denen das Baby bequem Platz findet und eine entsprechende Kopf- und Fußfreiheit vorhanden ist.

Neben den Schlaufen, die sich nur über einen relativ kleinen Teil in der Seitenwandbreite erstrecken, können auch zusätzliche Einrichtungen zur Aufnahme von Gegenständen, beispielsweise angenähte Taschen, vorgesehen sein, die beispielsweise auch vollständig verschließbar sind. Solche Taschen können beispielsweise zur Aufnahme von Medikamenten oder für Kleinkinder besonders gefährlichen Gegenständen, wie beispielsweise Messern oder Scheren dienen.

Abhängig von dem Hauptverwendungszweck des Behälters gibt es eine Mehrzahl von geeigneten Anbringungsorten der Schlaufen. Für eine einfache, sichere und schnelle Verschließbarkeit des Behälters sind die Schlaufen am Außenumfang bzw. oberen Rand der Seitenwände angeordnet, so daß durch einfaches Ziehen an den freien Enden der Kordel bzw. des Bandes der Behälter schnell verschlossen werden kann.

Vorteilhafterweise ist dabei eine erste Reihe von Schlaufen vorgesehen, die kürzer bzw. kleiner als eine zweite Reihe von Schlaufen ist, wobei jeweils zwischen zwei Schlaufen der ersten Reihe eine Schlaufe der zweiten Reihe angeordnet ist.

Um zu verhindern, daß das Kleinkind sich entweder in einer der Schlaufen oder in der vorbeigeführten Kordel oder dem entsprechenden Band verhängt, sind die Schlaufen an der Außenseite der Seitenwände im Abstand vom äußeren Rand angeordnet, so daß nach abgeklapptem Behälter die Kordel bzw. das Band und die Schlaufen an der Unterseite der Unterlage verbleiben.

Andererseits kann auch von Vorteil sein, daß die Schlaufen an der Innenseite der Seitenwände im Abstand vom äußeren Rand angeordnet sind, und durch ein besonders einfaches Zusammenziehen des Bandes bzw. der Kordel erfolgen kann. Um eine besonders glatte Fläche der Unterlage zu erreichen bzw. um ein Verheddern und Verhängen mit der Kordel bzw. dem Band zu vermeiden, können die Schlaufen auch entfernbar am Behälter angebracht sein, so daß diese zusammen mit dem Band bzw. Kordel entfernt werden können und dadurch ein entsprechendes Verhaken beim Bewegen der Unterlage oder der auf der Unterlage befindlichen Person vermieden wird.

Der Behälter weist zum leichten Zusammenklappen und Schließen vorzugsweise vom Behälterboden aus radial nach außen verlaufende Faltlinien, beispielsweise in Form von Nähten, auf. Weiterhin kann auch eine Faltlinie in Längsrichtung der Seitenwände, d.h. parallel zur Außenwand, vorgesehen sein. Die Schlaufen werden dann im Bereich der radial verlaufenden Faltlinien angeordnet.

Alternativ zu der Anordnung von Schlaufen, die besonders einfach hergestellt und angebracht werden können, kann auch ein Kanal in den Seitenwänden ausgebildet sein, durch den die Kordel bzw. das Band verdeckt geführt ist, wobei diese wenigstens mittels eines Öffnungsbereiches des Kanals von außen erfaßbar sind, und damit ein Zuziehen des Behälters ermöglicht wird.

Weiterhin ergibt sich der Vorteil einer besonders einfachen Schließeinrichtung dadurch, daß die Kordel oder das Band durch Öffnungen in den Seitenwänden abwechselnd von der Außenseite zur Innenseite und umgekehrt geführt sind, wobei die Öffnungen als Führungs- und Lagesicherungselemente dienen.

In einer alternativen Ausführungsform können die Kordel oder das Band aus einem elastischen dehnbaren Material gebildet werden, das um den Schließbereich des Behälters gelegt wird. Dabei kann ein Ende des Bandes oder der Kordel fest mit dem Behälter verbunden sein und das andere Ende entsprechend in der Nähe des ersten Endes festlegbar sein.

Um eine besonders leichte Ausführungsform des Behälters zu erreichen, können die Seitenwände und/oder der Behälterboden aus einem Stoffmaterial gebildet sein. Sind Einlagen beispielsweise in Form von Polsterungen usw. vorgesehen, so sind diese mit dem Stoffmaterial überzogen.

Weiterhin kann vorteilhafterweise zwischen zwei die Seitenwände und/oder den Behälter überdeckenden Stofflagen eine Einlage vorgesehen sein, die der Versteifung und/oder der Wärmedämmung und/oder der Feuchtigkeitsisolierung dienen kann. Bei alltäglicher Benutzung ist der Behälter entsprechenden Verschmutzungen ausgesetzt. Somit kann vorteilhafterweise die Behälteraußenseite und/oder die Behälterinnenseite aus einem feuchtigkeitsundurchlässigen und/oder wärmedämmenden und/oder abwaschbaren Material und/oder Stoffmaterial gebildet sein.

Andererseits können auch Verschmutzungen beispielsweise durch das Wickeln der Babys und Kleinkinder an der Behälterinnenseite auftreten, so daß der Behälter insgesamt aus waschbaren Materialien gebildet sein kann.

Zum Tragen des Behälters ist es möglich, im Falle des Vorhandenseins einer Kordel oder eines Bandes, die Kordel oder das Band zu erfassen und den Behälter damit zu tragen. Zusätzlich oder bei Fehlen von Kordeln oder Band kann wenigstens ein Tragriemen vorgesehen sein, mit dem der Behälter entsprechend leicht zu tragen ist.

Andererseits bei Tragen des Behälters über einen längeren Zeitraum bzw. um die Bequemlichkeit beim Tragen zu erleichtern, kann der Behälter auch mehrere Tragriemen aufweisen, wobei zwei Tragriemen so vorgesehen sind, daß durch diese der Behälter rucksackartig tragbar ist. Der erfindungsgemäße Behälter eignet sich somit für die verschiedensten Anwendungen beispielsweise als Behälter zum Verstauen von Kleinkindutensilien und Kleinkindnahrung und Verwendung als Wickeldecke. Weiterhin kann der Behälter auch bei entsprechenden Dimensionierung und Ausgestaltung als Unterlage beim Sonnen usw. dienen. Weiterhin kann der Behälter auch als Transportbehälter für Tiere dienen, wie beispielsweise Hunde oder Katzen, für die sich dann vorteilhafterweise gleich die ihnen gewohnte Unterlage ergibt.

Weiterhin kann der Behälter auch als Unterlage und Einschlagdecke dienen, so daß er auch für Kampieren im Freien seine Verwendung findet.

Weitere Einzelheiten, Merkmale und Vorteile der Erfindung ergeben sich aus der nachfolgenden Beschreibung unter Bezugnahme auf die Zeichnung. Darin zeigt:
- Figur 1: die Außenseite eines erfindungsgemäßen Behälters in aufgeklapptem Zustand;
- Figur 2: den erfindungsgemäßen Behälter gemäß Fig. 1 in geschlossenem Zustand;
- Figur 3: die Innenseite des Behälters gemäß Fig. 1 und Fig. 2 in aufgeklapptem Zustand; und
- Figur 4: ein erfindungsgemäße Behälter in Draufsicht auf die Unterseite.

In Figur 1 ist eine Ausführungsform des erfindungsgemäßen Behälters dargestellt. Diese befindet sich im aufgeklappen Zustand, d.h. seine Seitenwände 3 sind in die Ebene des Behälterbodens 5 geklappt. Fig. 1 zeigt dabei die Außenseite des Behälters.

In der Ausführungsform gemäß Figur 1 sind die Seitenwände 3 ringförmig bzw. kreisringförmig ausgebildet, wobei der Behälterboden 5 ebenfalls kreisringförmig ausgebildet ist. Der Behälterboden 5 ist mit den Seitenwänden 3 verbunden.

In der dargestellten Ausführungsform, gemäß Figur 1, weist der Behälter 1 keinerlei Einrichtungen zum Schließen zum Befestigen von Gegenständen od.dgl. an der Außenseite auf, so daß beispielsweise ein Kleinkind sich an keinen Schlaufen od.dgl. verhaken kann.

Die radial verlaufenden Linien 7 können beispielsweise gesteppte Nähte sein, die die Seitenwände in entsprechende Felder unterteilen und als Faltlinien dienen.

Weiterhin ist auch eine ringförmige Linie 9 vorgesehen, die die Seitenwände 3 in einen Außenbereich 11 und einen Zwischenbereich 13 unterteilen und ebenfalls als Faltlinie dient.

Durch die Nähte oder sonstige Verjüngungen hervorgerufen durch die Linien 7 und 9 wird das Falten des die Seitenwände 3 bildenden Materials erleichtert.

Der Behälterboden 5 kann beispielsweise mit einer nach innen vorstehenden Polsterung versehen sein, so daß sich eine weiche Auflage für die darauf befindliche Person bzw. den Gegenstand ergibt.

In Figur 2 ist der erfindungsgemäße Behälter 1 im geschlossenen Zustand dargestellt. Um die Seitenwände 3 zum Verschließen des Behälters hochzuklappen, ist eine Schließeinrichtung 15 vorgesehen. Die Schließeinrichtung 15 ist im dargestellten Ausführungsbeispiel gemäß Fig.2 als eine Kordel oder ein schmales Band 17 dargestellt, dessen Enden im Verbindungsbereich zwischen Behälterboden 5 und Seitenwänden 3 an den Seitenwänden 3 befestigt sind.

In Figur 3 ist der Behälter gemäß Figur 2 im aufgeklappten Zustand dargestellt. Dabei, wie auch schon in der Ausführungsform gemäß Figur 2 werden die mit der Ausführungsform gemäß Figur 1 angegebenen Bezugsziffern beibehalten.

Wie aus Figur 3 ersichtlich, ist die Kordel 17 um die Außenkontur der Seitenwände 3 angeordnet und ist durch Schlaufen 19 geführt, die ebenfalls am Außenrand bzw. Außenkontur der Seitenwände angeordnet sind. Somit werden beim Zusammenziehen der Kordel 17 die Seitenwände 3 nach oben geklappt und gleichzeitig gemäß Linien 7 und 9 gefaltet.

Die Schlaufen 19 sind abwechselnd kürzer und länger ausgebildet. Dies ergibt beim Zusammenziehen der Kordel den Effekt, daß die kürzeren Schlaufen den Rand näher zur Mitte des Behälters ziehen als die längeren, so daß sich der Behälter leicht und vollständig schließen läßt.

Im Zwischenbereich 13 sind an der Innenseite zwei Einsteck-Schlaufenbereiche 21 vorgesehen, die mit dem Zwischenbereich in bestimmten Abständen teilweise lösbar verbunden sind. Dadurch ergeben sich Einsteckbereiche für Gegenstände, wie beispielsweise Babyflaschen, Windeln usw., die somit im Behälter 1 lagegesichert werden können.

Weitere geometrische Ausgestaltungen des Behälters, beispielsweise in elliptischer Form, in ovaler Form oder in vieleckiger Form, als Zwischenform zwischen einer viereckigen Form und einer runden Form, sind ebenfalls möglich.

Fig. 4 zeigt einen erfindungsgemäßen Behälter in vieleckiger Form. Der Behälter 91 ist in Draufsicht auf die Außenseite dargestellt mit Seitenwänden 93, einem Boden 95, Faltlinien 97 und 99 sowie einer Schlaufe 101. Die Schlaufe 101 dient zum Durchziehen der Kordel 103 (doppelt genommen), um eine Schlaufe zu bilden, womit der Behälter 91 besser getragen werden kann. Die Schlaufe ist mit einer ersten Naht 105 am Behälter befestigt, und eine zweite Naht 107 befestigt den unteren Arm der Schlaufe am Behälter 91, so daß die Schlaufe 101 nur wenig vom Behälter wegsteht.

Somit wird durch die vorliegende Erfindung ein Behälter geschaffen, der für eine Vielzahl von Zwecken Verwendung findet und große Vorteile, insbesondere beim Wickeln von Kleinkindern und Babys bietet. Der Behälter kann dabei so vollständig aufgefüllt sein, daß herkömmliche Wickeltische und Auflagen entfallen können, wobei sich zusätzlich der Vorteil des schnellen und platzsparenden Verstauens der Wickelutensilien gibt, so daß beispielsweise auch herkömmliche Tische zur anderweitigen Verwendung wieder schnell freigemacht werden können. Zusätzlich dient der Behälter insbesondere beim Umdrehen von der Innen- auf die Außenseite als Krabbeldecke.

Weiterhin ergibt sich der Vorteil, daß bei nicht ganz aufgeklappter Stellung der Seitenwände ein deutlicher Rand erzeugbar ist, so daß beispielsweise beim Wickeln im Freien dadurch ein Windschutz erzeugt wird und auch ein Eindringen vom am Boden laufenden Kleintieren, wie beispielsweise Käfer oder Ameisen, vermieden oder zumindest erschwert wird.

Bei Anbringung eines entsprechenden Tragriemens kann bei teilweise geöffnetem Behälter dieser auch als Transportbehälter für Kleinstkinder dienen.

Weitere Verwendungen des Behälters sind als Badetasche, Strandtasche etc.

Durch den einfachen Schließmechanismus kann der Behälter mit einer Hand geschlossen und aufgenommen werden, so daß beispielsweise das Kind unter dem anderen Arm der das Kind betreuenden Person gehalten werden kann.

## Patentansprüche

1. Sackartiger Behälter (1, 91) mit einem Behälterboden (5, 95) und flexiblen Behälterseitenwänden (3, 93), die im Bereich ihres äußeren Randes mittels einer Schließeinrichtung (15, 17, 19, 103) zusammenbringbar sind zur Bildung eines Behälterinnenraums, wobei die Behälterseitenwände (3, 93) faltenlos in die Ebene des Behälterbodens (5, 95) zur Bildung einer geschlossenen ebenen Fläche ausklappbar sind,
wobei der Behälterboden (5) und/oder die Behälterseitenwände (3) eine kreisförmige oder vieleckige Außenkontur aufweisen,
der Behälterboden (5, 95) eine Verstärkungseinlage aufweist,
die Seitenwände (3, 93) in einen Außenbereich (11) und einen zwischen dem Außenbereich (11) und dem Behälterboden (5) angeordneten Zwischenbereich (13) aufgeteilt sind,
die Schließeinrichtung (15) eine Kordel oder ein Band (17) ist, und
die Kordel oder das Band (17) durch eine Mehrzahl von Schlaufen (19) geführt ist,
**dadurch gekennzeichnet**, daß die Schlaufen (19) abwechselnd kürzer und länger ausgebildet sind, so daß die kürzeren Schlaufen den Rand näher zur Mitte des Behälters (1,91) ziehen als die längeren Schlaufen.

2. Behälter nach Anspruch 1, **dadurch gekennzeichnet**, daß die Behälterseitenwände (3, 93) eine kontinuierliche Ringform aufweisen.

3. Behälter nach Anspruch 1 oder 2, **dadurch gekennzeichnet**, daß der Behälterboden (5, 95) eine nach innen gerichtete Polsterung aufweist.

4. Behälter nach einem der Ansprüche 1 bis 3, **dadurch gekennzeichnet**, daß der Zwischenbereich (13) eine Polsterung aufweist.

5. Behälter nach einem der Ansprüche 1 bis 4, **dadurch gekennzeichnet**, daß der Zwischenbereich (13) bzw. die Seitenwände (3) Einsteck-Schlaufenbereiche (21) zur Aufnahme von Gegenständen aufweisen.

6. Behälter nach Anspruch 5, **dadurch gekennzeichnet**, daß die Einsteck -Schlaufenbereiche (21) aus Bändern gebildet werden, die in Abständen, die von einer Verbindungseinrichtung bestimmt sind, mit dem Zwischenbereich (13) verbindbar sind.

7. Behälter nach Anspruch 6, **dadurch gekennzeichnet**, daß die Verbindungseinrichtungen Klettverbindungen und/oder Druckknopfverbindungen und/oder Reißverschlüsse sind.

8. Behälter nach Anspruch 6, **dadurch gekennzeichnet**, daß die Verbindungseinrichtung ortsfeste Nähte sind.

9. Behälter nach einem der Ansprüche 1 bis 8, **dadurch gekennzeichnet**, daß die Schlaufen (19) am oberen Rand der Seitenwände (3) angeordnet sind.

10. Behälter nach einem der Ansprüche 1 bis 8, **dadurch gekennzeichnet**, daß die Schlaufen (19) an der Innen- oder Außenseite der Seitenwände (3) im Abstand vom äußeren Rand angeordnet sind.

11. Behälter nach einem der Ansprüche 1 bis 10, **dadurch gekennzeichnet**, daß die Schlaufen (19) entfernbar am Behälter (1) angebracht sind.

12. Behälter nach einem der Ansprüche 1 bis 11, **dadurch gekennzeichnet**, daß eine erste Reihe von kürzeren Schlaufen (19) und eine zweite Reihe von längeren Schlafen vorgesehen ist, wobei jeweils zwischen zwei Schlaufen der ersten Reihe eine Schlaufe der zweiten Reihe angeordnet ist.

13. Behälter nach einem der Ansprüche 1 bis 12, **dadurch gekennzeichnet**, daß die Seitenwände (3) radial verlaufende Faltlinien (7) aufweisen, die sich vom Behälterboden (5) bis zum Außenrand der Seitenwände (3) erstrecken.

14. Behälter nach einem der Ansprüche 1 bis 13, **dadurch gekennzeichnet**, daß die Trennlinie zwischen dem Außenbereich (11) und dem Zwischenbereich (13) als Faltlinie (9) ausgebildet ist.

15. Behälter nach einem der Ansprüche 12 oder 13, **dadurch gekennzeichnet**, daß die Faltlinien (7,9) durch Nähte gebildet werden.

16. Behälter nach einem der Ansprüche 1 bis 15, **dadurch gekennzeichnet**, daß die Schlaufen (19) im Bereich der sich nach außen erstreckenden Faltlinien (7,9) angeordnet sind.

17. Behälter nach einem der Ansprüche 1 bis 16, **dadurch gekennzeichnet**, daß die Kordel oder das Band (17) aus einem elastischen dehnbaren Material bebildet ist.

18. Behälter nach einem der Ansprüche 1 bis 17, **dadurch gekennzeichnet**, daß die Kordel oder das Band (17) um die Außenseite der Außenwände (3) zum Schließen des Behälters gelegt und unter Spannung gesetzt ist.

19. Behälter nach einem der Ansprüche 1 bis 18, **dadurch gekennzeichnet**, daß die Seitenwände (3,99) aus einem Stoffmaterial gebildet sind.

20. Behälter nach einem der Ansprüche 1 bis 19, **dadurch gekennzeichnet**, daß der Behalterboden (5,95) aus einem Stoffmaterial gebildet bzw. mit einem Stoffmaterial überzogen ist.

21. Behälter nach Anspruch 20, **dadurch gekennzeichnet**, daß zwischen zwei die Seitenwände (3,93) und/oder den Behälterboden (5,95) überdeckenden Stofflagen eine Einlage Vorgesehen ist.

22. Behälter nach Anspruch 21, **dadurch gekennzeichnet**, daß die Einlage aus einem feuchtigkeitsundurchlässigen und/oder wärmedämmenden Material gebildet ist.

23. Behälter nach einem der Ansprüche 1 bis 18, **dadurch gekennzeichnet**, daß die Behälteraußenseite und/oder die Behälterinnenseite aus einem feuchtigkeitsundurchlässigen und/oder wärmedämmenden und/oder abwaschbaren Material und/oder aus einem Stoffmaterial gebildet ist.

24. Behälter nach einem der Ansprüche 1 bis 23, **dadurch gekennzeichnet**, daß der Behälter (1, 91) aus waschbaren Materialien gebildet ist.

25. Behälter nach einem der Ansprüche 1 bis 24, **dadurch gekennzeichnet**, daß wenigstens ein Tragriemen vorgesehen ist.

26. Behälter nach einem der Ansprüche 1 bis 24, **dadurch gekennzeichnet**, daß zwei Tragriemen vorgesehen sind, durch die der Behälter (1, 91) rucksackartig tragbar ist.

27. Behälter nach einem der Ansprüche 5 bis 27, **dadurch gekennzeichnet**, daß zwei einander gegenüberliegende Einsteck-Schlaufenbereiche (21) vorgesehen sind.

## Claims

1. Bag-like container (1, 91) with a container bottom (5, 95) and flexible container side walls (3, 93) which can be brought together in the region of their outer edge by means of a closing arrangement (15, 17, 19, 103) in order to form a container interior, wherein the container side walls (3, 93) can be opened out, in a fold-free manner, into the plane of the container bottom (5, 95) in order to form a closed, flat surface,
and wherein the container bottom (5) and/or the container side walls (3) have a circular or polygonal outer contour,
the container bottom (5, 95) has a reinforcing inlay,
the side walls (3, 93) are divided up into an outer region (11) and an intermediate region (13) which is disposed between the outer region (11) and the container bottom (5),
the closing arrangement (15) is a cord or tape (17), and
the cord or tape (17) is guided through a plurality of loops (19),
characterised in that the loops (19) are of alternately shorter and longer construction, so that the shorter loops draw the edge closer to the middle of the container (1, 91) than do the longer loops.

2. Container according to claim 1, characterised in that the container side walls (3, 93) have a continuous annular shape.

3. Container according to claim 1 or 2, characterised in that the container bottom (5, 95) has inwardly directed padding.

4. Container according to one of claims 1 to 3, characterised in that the intermediate region (13) has padding.

5. Container according to one of claims 1 to 4, characterised in that the intermediate region (13) or the side walls (3) have slip-in loop regions (21) for receiving objects.

6. Container according to claim 5, characterised in that the slip-in loop regions (21) are formed from tapes which can be connected to the intermediate region (13) at intervals which are determined by a connecting arrangement.

7. Container according to claim 6, characterised in that the connecting arrangements are burr-type connections and/or press-stud connections and/or zip-fasteners.

8. Container according to claim 6, characterised in that the connecting arrangements are fixed seams.

9. Container according to one of claims 1 to 8, characterised in that the loops (19) are disposed at the upper edge of the side walls (3).

10. Container according to one of claims 1 to 8, characterised in that the loops (19) are disposed on the inside or outside of the side walls (3) at a distance from the outer edge.

11. Container according to one of claims 1 to 10, characterised in that the loops (19) are attached to the container (1) in a removable manner.

12. Container according to one of claims 1 to 11, characterised in that there are provided a first row of shorter loops (19) and a second row of longer loops, a loop in the second row being disposed, in each case, between two loops in the first row.

13. Container according to one of claims 1 to 12, characterised in that the side walls (3) have radially extending folding lines (7) which extend from the container bottom (5) as far as the outer edge of the side walls (3).

14. Container according to one of claims 1 to 13, characterised in that the separating line between the outer region (11) and the intermediate region (13) is constructed as a folding line (9).

15. Container according to one of claims 12 or 13, characterised in that the folding lines (7, 9) are formed by seams.

16. Container according to one of claims 1 to 15, characterised in that the loops (19) are disposed in the region of the outwardly extending folding lines (7, 9).

17. Container according to one of claims 1 to 16, characterised in that the cord or tape (17) is formed from an elastic, stretchable material.

18. Container according to one of claims 1 to 17, characterised in that the cord or tape (17) is laid round the outside of the outer walls (3) in order to close the container, and is tensioned.

19. Container according to one of claims 1 to 18, characterised in that the side walls (3, 99) are formed from a cloth material.

20. Container according to one of claims 1 to 19, characterised in that the container bottom (5, 95) is formed from a cloth material or lined with a cloth material.

21. Container according to claim 20, characterised in that an inlay is provided between two layers of cloth covering the side walls (3, 93) and/or the container bottom (5, 95).

22. Container according to claim 21, characterised in that the inlay is formed from a material which is impervious to moisture and/or thermally insulating.

23. Container according to one of claims 1 to 18, characterised in that the outside and/or inside of the container is formed from a material which is impervious to moisture and/or thermally insulating and/or washable, and/or from a cloth material.

24. Container according to one of claims 1 to 23, characterised in that the container (1, 91) is formed from washable materials.

25. Container according to one of claims 1 to 24, characterised in that at least one carrying strap is provided.

26. Container according to one of claims 1 to 24, characterised in that two carrying straps are provided, by which the container (1, 91) can be carried after the fashion of a rucksack.

27. Container according to one of claims 5 to 27, characterised in that two slip-in loop regions (21) are provided which are located opposite one another.

## Revendications

1. Récipient (1, 91) en forme de sac comportant un fond (5, 95) et des parois latérales (3, 93) flexibles qui peuvent être rapprochées les unes des autres dans la région de leur bord extérieur au moyen d'un dispositif de fermeture (15, 17, 19, 103) pour former un espace intérieur de récipient, les parois latérales (3, 93) du récipient pouvant être écartées sans plis dans le plan du fond (5, 95) du récipient pour former une surface plane fermée,
le fond (5) du récipient et'ou les parois latérales (3) du récipient présentant un profil extérieur circulaire ou polygonal,
le fond (5) du récipient comportant une garniture de renforcement,
les parois latérales (3, 93) étant subdivisées en une zone extérieure (11) et en une zone intermédiaire (13) située entre la zone extérieure (11) et le fond (5) du récipient,
le dispositif de fermeture (15) étant une cordelette ou un ruban (17), et
la cordelette ou le ruban (17) étant guidé(e) dans plusieurs passants (19),
**caractérisé** en ce que les passants (19) sont alternativement plus courts et plus longs de sorte que les passants plus courts tirent le bord plus près du milieu du récipient (1, 91) que les passants plus longs.

2. Récipient selon la revendication 1, **caractérisé** en ce que les parois latérales (3, 93) du récipient ont une forme annulaire continue.

3. Récipient selon la revendication 1 ou 2, **caractérisé** en ce que le fond (5, 95) du récipient comporte un rembourrage dirigé vers l'intérieur.

4. Récipient selon l'une des revendications 1 à 3, **caractérisé** en ce que la zone intermédiaire (13) comporte un rembourrage.

5. Récipient selon l'une des revendications 1 à 4, **caractérisé** en ce que la zone intermédiaire (13) ou les parois latérales (3) comportent des zones (21) formant des poches de rangement destinées à recevoir des objets.

6. Récipient selon la revendication 5, **caractérisé** en ce que les zones (21) formant des poches de rangement sont formées par des bandes qui peuvent être reliées à la zone intermédiaire (13) à des intervalles qui sont définis par un dispositif d'assemblage.

7. Récipient selon la revendication 6, **caractérisé** en ce que les dispositifs d'assemblage sont des assemblages Velcro et/ou des assemblages à boutons-pression et/ou des fermetures éclair.

8. Récipient selon la revendication 6, **caractérisé** en ce que le(s) dispositif(s) d'assemblage sont des coutures fixes.

9. Récipient selon l'une des revendications 1 à 8, **caractérisé** en ce que les passants (19) sont disposés sur le bord supérieur des parois latérales (3).

10. Récipient selon l'une des revendications 1 à 8, **caractérisé** en ce que les passants (19) sont disposés sur le côté intérieur ou sur le côté extérieur des parois latérales (3) à distance du bord extérieur.

11. Récipient selon l'une des revendications 1 à 10, **caractérisé** en ce que les passants (19) sont disposés sur le récipient (1) de façon à pouvoir être enlevés.

12. Récipient selon l'une des revendications 1 à 11, **caractérisé** en ce qu'il est prévu une première série de passants (19) plus courts et une deuxième série de passants plus longs, un passant de la deuxième série étant chaque fois disposé entre deux passants de la première série.

13. Récipient selon l'une des revendications 1 à 12, **caractérisé** en ce que les parois latérales (3) comportent des lignes de pliage (7) qui s'étendent radialement et vont du fond (5) du récipient au bord extérieur des parois latérales (3).

14. Récipient selon l'une des revendications 1 à 13, **caractérisé** en ce que la ligne de séparation entre la zone extérieure (11) et la zone intermédiaire (13) est réalisée sous forme de ligne de pliage (9).

15. Récipient selon l'une des revendications 12 ou 13, **caractérisé** en ce que les lignes de pliage (7, 9) sont formées par des coutures.

16. Récipient selon l'une des revendications 1 à 15, **caractérisé** en ce que les passants (19) sont disposés dans la région des lignes de pliage (7, 9) qui s'étendent vers l'extérieur.

17. Récipient selon l'une des revendications 1 à 16, **caractérisé** en ce que la cordelette ou le ruban (17) est en un matériau élastique extensible.

18. Récipient selon l'une des revendications 1 à 17, **caractérisé** en ce que la cordelette ou le ruban (17) est placé(e) autour du côté extérieur des parois latérales (3) pour fermer le récipient et est mis(e) sous tension.

19. Récipient selon l'une des revendications 1 à 18, **caractérisé** en ce que les parois latérales (3, 93) sont formées d'un tissu.

20. Récipient selon l'une des revendications 1 à 19, **caractérisé** en ce que le fond (5, 95) du récipient est formé d'un tissu ou est revêtu d'un tissu.

21. Récipient selon la revendication 20, **caractérisé** en ce qu'une garniture est prévue entre deux couches de tissu recouvrant les parois latérales (3, 93) et/ou le fond (5, 95) du récipient.

22. Récipient selon la revendication 21, **caractérisé** en ce que la garniture est formée d'un matériau ne laissant pas passer l'humidité et/ou calorifuge.

23. Récipient selon l'une des revendications 1 à 18, **caractérisé** en ce que le côté extérieur du récipient et/ou le côté intérieur du récipient est formé d'un matériau ne laissant pas passer l'humidité et/ou calorifuge et/ou lavable et/ou d'un tissu.

24. Récipient selon l'une des revendications 1 à 23, **caractérisé** en ce que le récipient (1, 91) est formé de matériaux lavables.

25. Récipient selon l'une des revendications 1 à 24, **caractérisé** en ce qu'il est prévu au moins une bandoulière.

26. Récipient selon l'une des revendications 1 à 24, **caractérisé** en ce qu'il est prévu deux bandoulières qui permettent de porter le récipient (1, 91) comme un sac à dos.

27. Récipient selon.l'une des revendications 5 à 27, **caractérisé** en ce que deux zones (21) formant des poches de rangement sont prévues en vis-à-vis l'une de l'autre.
